# EUROPÄISCHE PATENTSCHRIFT

(11) **EP 2 303 067 B1**
(45) Veröffentlichungstag und Bekanntmachung des Hinweises auf die Patenterteilung: **23.10.2013**
(21) Anmeldenummer: 09761628.8
(22) Anmeldetag: 28.05.2009
(51) Int. Cl.: A47B 88/10, B21D 5/08

(54) **AUSZIEHFÜHRUNG**
PULL-OUT GUIDE
GUIDE D'EXTRACTION

(30) Priorität: 09.06.2008 DE 102008027436
(43) Veröffentlichungstag der Anmeldung: 06.04.2011
(73) Patentinhaber: Paul Hettich GmbH & Co. KG, 32278 Kirchlengern (DE)
(72) Erfinder: WEICHELT, Rainer, 32278 Kirchlengern (DE); KROKE, Karsten, 49080 Osnabrück (DE); DIENER, Ralf, 33613 Bielefeld (DE)
(74) Vertreter: Dantz, Jan Henning
(86) Internationale Anmeldenummer: PCT/EP2009/056572
(87) Internationale Veröffentlichungsnummer: WO 2009/150065

(56) Entgegenhaltungen:
- EP-A1- 1 277 422
- BE-A- 443 576
- US-A- 5 829 666
- US-A1- 2004 032 192

## Beschreibung

Die vorliegende Erfindung betrifft eine Ausziehführung, nach dem Oberbegriff des Anspruches 1.

Es gibt leistenförmige Profile für Ausziehführungen, die Laufbahnen für Wälzkörper ausbilden und eine gebogene bzw. gefaltete Struktur aufweisen. Aufgrund der kompakten Geometrie ist nur eine gewisse Stabilität, insbesondere in Seitenrichtung vorhanden. Falls die Seitenstabilität eines solchen Profils erhöht werden soll, kann die Profilgeometrie abgewandelt werden, was allerdings den Bauraum vergrößert. Insofern muss eine Materialstärke für das leistenförmige Profil eingesetzt werden, die eine ausreichende Seitenstabilität gewährleistet. Zudem soll bei längeren leistenförmigen Profilen ein Absenken bei der Nutzung reduziert werden.

Die BE 443 576 offenbart eine Auszugsführung, bei der eine Schiene aus einem gebogenen Metallblech hergestellt ist. An einem schlaufenförmigen Abschnitt des gebogenen Metallbleches ist ein Rand mit einem anderen Abschnitt der Schiene verschweißt.

Auch die EP 1 277 422 offenbart eine Schiene einer Auszugsführung, bei der Randabschnitte eines gebogenen Metallblechs an einen Mittelabschnitt angelegt sind und dort verschweißt sind.

Es ist daher Aufgabe der vorliegenden Erfindung ein leistenförmiges Profil für eine Ausziehführung zu schaffen, das eine hohe Stabilität besitzt und effektiv herstellbar ist.

Diese Aufgabe wird mit einem Ausziehführung mit den Merkmalen des Anspruches 1 gelöst.

Erfindungsgemäß ist bei dem leistenförmigen Profil mindestens ein Randabschnitt des Metallbandes an einem benachbarten Abschnitt des Metallbandes festgelegt. Dadurch wird die Eigensteifigkeit des leistenförmigen Profils erhöht, da der Randabschnitt und der benachbarte Abschnitt nicht mehr relativ zueinander verschoben werden können. Dies wirkt sich insbesondere bei einer Torsionsbelastung aus, bei der ein loses Aneinanderliegen eines Randabschnittes eine Verschiebung bewirken würde, was durch die unlösbare Festlegung des Randabschnittes verhindert wird. Dadurch fällt die Verformung des leistenförmigen Profils geringer aus und es können höhere Lasten aufgenommen werden. Zudem ist es möglich, die Materialstärke des leistenförmigen Profils zu reduzieren, um bei gleicher Steifigkeit Materialkosten einzusparen und die Masse zu verringern.

Es sind der mindestens eine Randabschnitt und mindestens einer der benachbarten Abschnitte zumindest bereichsweise stoffschlüssig miteinander verbunden und können nicht mehr voneinander gelöst werden. Der Verbindungsbereich kann dadurch Lasten aufnehmen und die Steifigkeit des Profils erhöhen.

Gemäß einer bevorzugten Ausgestaltung der Erfindung ist der mindestens eine Randabschnitt mit dem benachbarten Abschnitt bereichsweise miteinander verklebt. Eine solche Verklebung der aneinander liegenden Abschnitte lässt sich besonders effektiv in das Herstellungsverfahren integrieren. Alternativ oder zusätzlich können die Abschnitte auch bereichsweise miteinander verschweißt sein. Auch dadurch lässt sich eine stoffschlüssige Verbindung der aneinander anliegenden Abschnitte erreichen.

In einer weiteren Ausgestaltung der Erfindung ist der mindestens eine Randabschnitt und der benachbarte Abschnitt zumindest bereichsweise durch Umformen festgelegt.

Gemäß der Erfindung weist das Profil im Querschnitt zumindest einen kreuzförmigen Bereich auf, in dem zwei seitliche Stege und zwei vertikale Stege vorgesehen sind, wobei an einem vertikalen Steg die aneinander liegenden stoffschlüssig verbundenen Abschnitte vorgesehen sind.

Vorzugsweise ist ein Kantenbereich als stoffschlüssig verbundener Abschnitt ausgebildet, da sich dadurch eine große Steigerung der Stabilität erreichen lässt. Es ist auch möglich, die zwei Kantenbereiche eines Metallbandes stoffschlüssig miteinander zu verbinden, um die Torsionssteifigkeit zu erhöhen.

In einer weiteren Ausgestaltung der Erfindung wird eine Ausziehführung bereitgestellt, insbesondere für Möbel, bei der mindestens zwei relativ zueinander verfahrbare Schienen vorgesehen sind, die über eine Vielzahl von Wälzkörpern aneinander gelagert sind. Eine dieser Schienen ist dabei als ein erfindungsgemäßes leistenförmiges Profil ausgebildet. Vorzugsweise ist dieses leistenförmige Profil als Mittelschiene einer Ausziehführung mit drei Schienen ausgebildet. Gerade die Mittelschiene muss teilweise seitliche Lasten oder Torsionslasten aufnehmen, so dass die Versteifung des Mittelprofils einen besonders vorteilhaften Effekt besitzt.

Bei einem Verfahren zum Herstellen eines leistenförmigen Profils wird zunächst ein Metallband von einer Rolle abgewickelt und dann entlang einer Biegestation mit einer Vielzahl von Biegeeinrichtungen, vorzugsweise Rollen, zur Herstellung eines gebogenen bzw. gefalteten Querschnittes in einem mittleren Bereich des Metallbandes zur Ausbildung von Laufbahnen für Wälzkörper gefördert. Anschließend wird mindestens ein Randabschnitt des Metallbandes an einem benachbarten Abschnitt des Metallbandes mit einer unlösbaren Verbindung festgelegt und das Metallband in leistenförmige Profile abgetrennt. Dies ermöglicht eine besonders effektive Herstellung des leistenförmigen Profils, das im kontinuierlichen Durchlaufprozess gefertigt werden kann, wobei bestehende Anlagen eingesetzt werden können, die um eine Klebestation, Schweißstation und/oder Um-formstation ergänzt werden. Dadurch verlängert sich die Taktzeit bei der Herstellung nicht oder nur unwesentlich, so dass die mechanischen Vorteile durch die Versteifung des Profils überwiegen.

Gemäß einer bevorzugten Ausgestaltung des Verfahrens erfolgt zur Festlegung eines Randabschnittes des Metallbandes ein bahnförmiger Auftrag von Klebstoff, so dass entsprechende Klebemittelauftragseinrichtungen an der Biegestation montiert werden können. Es ist auch möglich, den Klebstoff in beabstandeten Streifen oder Punkten aufzutragen, um gerade im Bereich der Schnittkante für das Profil keine Klebstoffmittelreste vorzufinden. Zudem ist es ausreichend, wenn die stoffschlüssige Verbindung auch abschnittsweise erfolgt. Statt dem Verkleben des Randabschnittes kann dieser auch zur Festlegung verschweißt oder umgeformt werden.

In einer weiteren Ausgestaltung der Erfindung wird das verklebte Metallband und/oder ein leistenförmiges Profil nach dem Verkleben noch verschweißt. Dabei ist es vorteilhaft, wenn beim Verschweißen des Profils die verklebten Abschnitte vor dem Aushärten des Klebstoffes fixiert werden. Denn meist werden die Taktzeiten bei der Herstellung der Profile sehr kurz gehalten, so dass der Klebstoff beim Fördern des Metallbandes noch nicht ausgehärtet ist und keine entsprechende Haftwirkung kurzzeitig entfalten kann. Für diese Fälle ist es vorteilhaft, wenn durch ein Verschweißen, vorzugsweise durch Punktschweißungen oder durch Streifen, eine Fixierung der verklebten Profilabschnitte erreicht wird. Um ein Verziehen des Profils durch einseitiges Schweißen zu vermeiden können Ausgleichsschweißungen oder andere Maßnahmen an der gegenüberliegenden Profilseite vorgesehen werden. Dadurch kann die Aushärtung des Klebstoffes auch noch später erfolgen, da eine Verformung des Profils erst unter einer Belastung in einem montierten Zustand, beispielsweise in einer Ausziehführung, zu erwarten ist.

Die Erfindung wird nachfolgend anhand mehrerer Ausführungsbeispiele mit Bezug auf die beigefügten Zeichnungen näher erläutert. Es zeigen:
- Figuren 1A und 1B: zwei Ansichten eines leistenförmigen Profils während der Herstellung;
- Figuren 2A und 2B: zwei Ansichten des Profils der Figur 1 beim Verkleben;
- Figur 3: eine perspektivische Ansicht des Profils der Figur 2A nach der Fertigstellung;
- Figur 4: eine perspektivische Ansicht des Profils der Figur 2A, 2B nach der Fertigstellung in einer modifizierten Ausgestaltung;
- Figur 5: eine perspektivische Ansicht eines modifizierten Profils während der Herstellung;
- Figur 6: eine Ansicht des modifizierten Profils der Figur 5 nach der Fertigstellung;
- Figur 7: eine Ansicht eines modifizierten Profils nach der Fertigstellung, und
- Figuren 8A bis 8D: mehrere Ansichten einer weiteren Ausführungsform eines leistenförmigen Profils.

In den Figuren 1A und 1B ist ein leistenförmiges Profil 1 gezeigt, das aus einem Metallblech besteht und beispielsweise aus einem Metallband durch zahlreiche Biegungen in die gezeigte Form gebracht wurde. Das Profil 1 umfasst einen ebenen Mittelabschnitt 2, an dem an gegenüberliegenden Enden jeweils ein kreuzförmiger endseitiger Bereich 3 bzw. 7 ausgebildet ist.

Der endseitige Bereich 3 weist einen integral mit dem Mittelabschnitt 2 ausgebildeten seitlichen Steg 4 auf, an den sich ein vertikaler Steg 5 anschließt, der in einen hervorstehenden abgebogenen Randabschnitt 6 anschließt. Der Randabschnitt 6 ist aus einer endseitigen Kante des Metallbandes gebildet.

An der gegenüberliegenden Seite des Mittelabschnittes 2 ist ebenfalls ein kreuzförmiger endseitiger Bereich 7 ausgebildet, der einen seitlichen Steg 8 und einen vertikalen Steg 9 sowie einen von dem Mittelabschnitt 2 hervorstehenden Randabschnitt 10 aufweist.

An dem Mittelabschnitt 2 ist eine Anlagefläche 13 ausgebildet, auf die zwei zur Längsachse des Profils 1 parallel verlaufende Klebstoffstreifen 11 und 12 aufgetragen sind. Der Klebstoffstreifen 11 soll dabei zum Verkleben des noch zu verbiegenden Randabschnittes 6 dienen, der an der Innenfläche 16 gegen die Oberfläche 13 des Mittelabschnittes 2 anliegen soll. Gleichermaßen soll der untere Randabschnitt 10 mit einer Innenfläche 17 an der Oberfläche 13 des Mittelabschnittes 2 anliegen.

Wie in den Figuren 2A und 2B gezeigt ist, wurde durch ein weiteres Verbiegen des Randabschnittes 6 an dem kreuzförmigen Bereich 3 ein seitlicher Steg 14 ausgebildet, der spiegelbildlich zu dem seitlichen Steg 4 gebildet ist, wobei der Randabschnitt 6 nun an dem Mittelsteg 2 anliegt und dort verklebt ist. Im unteren Bereich ist ein seitlicher Steg 15 durch Verformen des Randabschnittes 10 ausgebildet worden, der spiegelbildlich zu dem seitlichen Steg 8 angeordnet ist. Der Randabschnitt 10 wurde im Bereich eines Endabschnittes verformt und mit dem Mittelabschnitt 2 verklebt, so dass die Innenfläche 17 über den Klebstoffstreifen 12 mit dem Mittelabschnitt 2 stoffschlüssig verbunden ist. Zwischen den Stirnkanten 21 und 22 der Randabschnitte 6 und 10 ist ein Spalt 18 ausgebildet. Der Spalt 18 ist etwa mittig zwischen den kreuzförmigen Bereichen 3 und 7 angeordnet, kann aber auch außermittig benachbart zu einem der Bereiche 3 oder 7 angeordnet sein.

Die beiden kreuzförmigen Bereiche 3 und 7 bilden zwischen den Stegen 2, 4, 5, 14 und 6 sowie 2, 8, 9, 15 und 10 jeweils bogenförmige Laufbahnen 25 aus, an denen Wälzkörper, insbesondere Kugeln, abrollen können. Jeder kreuzförmige Bereich 3 und 7 besitzt vier Laufbahnen 25, wobei es auch möglich ist, nur zwei oder drei dieser Laufbahnen 25 mit Wälzkörpern zu belegen.

In Figur 3 ist ein fertiggestelltes leistenförmiges Profil 1 dargestellt. Die Randabschnitte 6 und 10 sind über eine leistenförmige Schweißnaht 19 miteinander verbunden worden. Durch die Schweißnaht 19 wird der Spalt 18 zwischen den Randabschnitten 6 und 10 überbrückt, wobei die Schweißnaht 19 sich in Längsrichtung auch durchgängig bis zu den Enden des Profils 1 erstrecken kann.

In Figur 4 ist eine modifizierte Ausgestaltung eines leistenförmigen Profils 1' dargestellt, bei dem statt einer durchgängigen Schweißnaht 19 mehrere streifenförmige Schweißabschnitte 20 vorgesehen sind, um die Randabschnitte 6 und 10 des Profils 1' miteinander zu verbinden. In dem dargestellten Ausführungsbeispiel sind vier Schweißstreifen 20 vorgesehen, wobei es natürlich auch möglich ist, mehr oder weniger Schweißstreifen 20 vorzusehen. Zudem kann die Verbindung der Randabschnitte 6 und 10 auch über punktförmige Schweißnähte erfolgen.

Eine weitere mögliche Ausgestaltung eines leistenförmigen Profils 1" ist in Figur 5 dargestellt. Statt eines bahnförmigen Auftrags einer Schweißnaht 11 und 12 sind hier nur kürzere streifenförmige Abschnitte aus Klebstoff 11" und 12" vorgesehen, um die Randabschnitte 6 und 10 mit dem Mittelsteg 2 an einer Anlagefläche 13 zu verkleben. In dem gezeigten Ausführungsbeispiel sind jeweils vier Klebestreifen 11 " und 12" vorgesehen, wobei natürlich auch mehr oder weniger Klebestreifen 11" und 12" aufgetragen werden können.

In Figur 6 ist das Profil 1" der Figur 5 fertiggestellt worden, wobei die Randabschnitte 6 und 10 nun mit dem Mittelabschnitt 2 verklebt sind. Ferner wurden die Randabschnitte 6 und 10 über streifenförmige Schweißabschnitte 20 miteinander verbunden. Die Schweißabschnitte 20 und die Klebstoffbahnen 11" und 12" sind dabei alternierend angeordnet. Diese Ausgestaltung hat den Vorteil, dass vergleichsweise wenig Klebstoff und Schweißzugabe benötigt wird. Ferner erfolgt beim Verschweißen ein geringerer Wärmeeintrag, so dass die Materialbelastung beim Schweißen geringer ist und ein mögliches Verziehen des Profils 1" vermieden bzw. verringert wird.

In Figur 7 ist eine modifizierte Ausführungsform eines Profils 1"' dargestellt, bei der die Randabschnitte des Blechstreifens durch Umformen an dem Mittelabschnitt 2"' festgelegt sind. Durch das Umformen ist an dem Mittelabschnitt 2'" eine kreisförmige Vertiefung 30 gebildet, in die verformte Endabschnitte 32 eingefügt sind, die ihrerseits eine kreisförmige Vertiefung 33 ausbilden. Die Stirnkanten 21 und 22 liegen dabei innerhalb der Vertiefung 30 aneinander an. Jedoch kann sich zwischen den Stirnkanten 21 und 22 auch ein Spalt durch Aufnahme der Fertigungstoleranzen ausbilden. Durch das Verformen mittels eines Stempels ist an der Vertiefung 30 auf der zu den Randabschnitten gegenüberliegenden Seite stegförmige Vorsprünge 31 gebildet. Bei dem Umformen werden die zu verbindenden Abschnitte durch einen Stempel unter plastischer Deformation in eine Matrize gedrückt. Durch die Gestaltung der Matrize entsteht eine druckknapfähnliche Form, so dass die verformten Abschnitte form- und kraftschlüssig miteinander verbunden sind.

In den Figuren 8A und 8C ist ein leistenförmiges Profil 1"" gezeigt, das aus einem Metallband hergestellt ist und einen ebenen Mittelabschnitt 2"" aufweist, an dem an gegenüberliegenden Enden jeweils ein kreuzförmiger endseitiger Bereich 3 bzw. 7 ausgebildet ist, wie dies bei dem Ausführungsbeispiel der Figur 1 gezeigt ist, so dass die gleichen Bezugszeichen verwendet werden.

Der endseitige Bereich 3 umfasst einen hervorstehenden abgebogenen Randabschnitt 6"", der kürzer ausgebildet ist als bei dem Ausführungsbeispiel der Figur 1. An der gegenüberliegenden Seite des Mittelabschnittes 2"" ist ebenfalls ein kreuzförmiger endseitiger Bereich 7 ausgebildet, an dem ein hervorstehender Randabschnitt 10"" ausgebildet ist. Die Randabschnitte 6"" und 10"" sind mit ihren Stirnkanten beabstandet voneinander angeordnet, so dass der Mittelabschnitt 2"" über eine gewisse Länge nur einlagig ausgebildet ist. Die Randabschnitte 6"" und 10"" sind über durchgängige aus Klebstoffstreifen 11 und 12 gebildete Nähte (Figur 8C) oder über mehrere Klebenahtabschnitte 11' und 12' (Figur 8D) mit dem Mittelabschnitt 2"" fest verbunden, wobei die Festlegung auch über entsprechend ausgebildete Schweißnähte erfolgen kann.

Die Geometrie des leistenförmigen Profils 1, 1', 1", 1"' und 1"" kann gerade im Bereich der kreuzförmigen Bereiche 3 und 7 abgewandelt werden. Statt der Ausbildung von vier Laufbahnen 25 können auch nur zwei oder drei Laufbahnen ausgebildet werden, so dass die Stege 4, 5 und 14 sowie 8, 9 und 15 eine andere Ausgestaltung erfahren.

Bei dem erfindungsgemäßen Verfahren zur Herstellung des leistenförmigen Profils 1, 1', 1", 1"' und 1"" wird zunächst ein Metallband von einer Rolle abgewickelt und dann entlang einer Biegestation mit einer Vielzahl von Biegeeinrichtungen, vorzugsweise Rollen, zur Herstellung eines gebogenen bzw. gefalteten Querschnittes in einem mittleren Bereich des Metallbandes zur Ausbildung von Laufbahnen für Wälzkörper gefördert. Anschließend wird mindestens ein Randabschnitt des Metallbandes an einem benachbarten Abschnitt des Metallbandes mit einer unlösbaren Verbindung festgelegt und das Metallband in leistenförmige Profile 1, 1', 1", 1"' und 1"" abgetrennt.

Das unlösbare Verbinden eines Randabschnittes 6, 10 mit einem benachbarten Abschnitt 2 kann dabei durch Kleben, Schweißen, Umformen oder einer Kombination dieser Verbindungstechniken erfolgen. Die Breite der Randabschnitte 6 und 10 so wie die Anordnung der Befestigungsstreifen oder -punkte kann je nach den mechanischen Anforderungen variiert werden.

Wenn zwei Abschnitte des Metallbandes verklebt werden sollen, findet der Klebstoffauftrag in einer noch offenen Kontur des Metallbandes statt. Der Klebstoffauftrag kann dabei auch schon auf das glatte Metallband erfolgen, vorzugsweise findet der Auftrag des Klebstoffes jedoch im Bereich der Biegestation auf eine vorprofilierte Kontur statt. Beispielsweise kann der Klebstoffauftrag dann erfolgen, wenn die in den Figuren 1A und 1B gezeigte Kontur des Profils 1 erreicht wurde. Dann werden vorzugsweise Bahnen 11 und 12 aus Klebstoff an die Anlagefläche 13 des Mittelabschnittes 2 aufgetragen.

Nach dem Auftrag des Klebstoffes in Bahnen, Streifen oder Punkten wird das Metallband weiter gebogen, so dass zumindest zwei flächige Abschnitte miteinander verklebt werden, im vorliegenden Fall werden die Randabschnitte 6 und 10 so gebogen, dass sie im Bereich benachbart zu den Stirnkanten 21 und 22 mit dem Mittelabschnitt 2 verklebt werden.

In der Biegestation werden die Randabschnitte 6 und 10 dabei zunächst auf den Mittelabschnitt 2 gedrückt, wobei der Klebstoff noch nicht ausgehärtet ist. Da je nach eingesetztem Klebstoff die Aushärtung eine gewisse Zeit erfordert, ist es vorteilhaft, wenn die verklebten Randabschnitte 6 und 10 bei der Herstellung schon fixiert werden. Hierfür wird im Anschluss an das Biegen der Randabschnitte 6 und 10 in die in Figur 2A und 2B gezeigte Kontur eine Verschweißung vorgenommen, wie dies in den Figuren 3 oder 4 gezeigt ist.

Durch das Anbringen der Schweißnähte 19 und 20 werden die Randabschnitte 6 und 10 zusätzlich aneinander fixiert, wobei die Schweißnähte 19 und 20 den Spalt 18 zwischen den Stegen 6 und 10 überbrücken. Dadurch ist der mittlere Abschnitt zwischen den kreuzförmigen Bereichen 3 und 7 doppelwandig ausgebildet.

Zudem können die Schweißnähte 19 und 20 eine Tiefe aufweisen, die bis zu dem Mittelsteg 2 reicht, so dass auch durch die Schweißnähte 19 und 20 eine Verschweißung der Randabschnitte 6 und 10 im Bereich der Stirnseiten 21 und 22 an dem Mittelsteg 2 erfolgt.

Durch die Kombination des Verklebens der Randabschnitte 6 und 10 sowie die nachfolgende Verschweißung wird ein besonders stabiles Profil 1 erhalten. Alternativ kann nach dem Verkleben der Randabschnitte 6 und 10 eine zusätzliche Festlegung der Randabschnitte durch Umformen erfolgen um ein stabiles Profil 1"' zu erhalten.

Nach dem Fixieren der Stege 6 und 10 durch das Verschweißen kann das leistenformige Profil 1, 1' oder 1" in der gewünschten Länge abgetrennt werden.

Das erfindungsgemäße Profil lässt sich insbesondere bei Ausziehführungen einsetzen, wie sie in Möbeln bei Schubkästen zu finden sind. Dabei kann das in den Ausführungsbeispielen gezeigte Profil 1, 1', 1", 1"', 1"" als Mittelschiene ausgebildet sein, an dem eine Innenschiene und eine Außenschiene über Wälzkörpern gelagert sind. Durch die Versteifung des leistenförmigen Profils 1, 1', 1", 1"', 1"" können besonders hohe Lasten durch die Ausziehführung aufgenommen werden, insbesondere auch im Hinblick auf eine seitliche Belastung oder eine Torsionsbelastung.

### Bezugszeichenliste

1 leistenförmiges Profil
1' leistenförmiges Profil
1" leistenförmiges Profil
1"' leistenförmiges Profil
1"" leistenförmiges Profil
2 Mittelabschnitt
3 kreuzförmiger Bereich
4 seitlicher Steg
5 vertikaler Steg
6 abgebogener Randabschnitt
7 kreuzförmiger Bereich
8 seitlicher Steg
9 vertikaler Steg
10 hervorstehender Randabschnitt
11 Klebstoffstreifen
11' Klebenahtabschnitte
11" Klebstoffabschnitte
12 Klebstoffstreifen
12' Klebstoffabschnitte
12" Klebstoffabschnitte
13 Anlagefläche
14 seitlicher Steg
15 seitlicher Steg
16 Innenfläche
17 Innenfläche
18 Spalt
19 Schweißnaht
20 Schweißabschnitte
21 Stirnkante
22 Stirnkante
25 Laufbahnen
30 Vertiefung
31 stegförmiger Vorsprung
32 Endabschnitte
33 kreisförmige Vertiefung

## Patentansprüche

1. Ausziehführung, insbesondere für Möbel, mit mindestens zwei relativ zueinander verfahrbaren Schienen, die über eine Vielzahl von Wälzkörpern aneinander gelagert sind, wobei ein leistenförmiges Profil (1, 1', 1", 1"', 1"") vorgesehen ist, das aus einem gebogenen Metallband gebildet ist, das einen mittleren Bereich aufweist, der zwischen seitlichen Randabschnitten (6, 10) angeordnet ist, wobei an dem Metallband umgebogene Abschnitte (2, 4, 5, 6, 8, 9, 10, 14, 15) zur Ausbildung mindestens einer Laufbahn (25) für Wälzkörper vorgesehen sind, und mindestens ein Randabschnitt (6, 10) des Metallbandes an einem benachbarten Abschnitt (2) des Metallbandes festgelegt is, wobei der mindestens eine Randabschnitt (6, 10) und der benachbarte Abschnitt (2) zumindest bereichsweise stoffschlüssig miteinander verbunden sind, **dadurch gekennzeichnet, dass** das Profil (1, 1', 1", 1"") in den umgebogenen Abschnitten im Querschnitt zumindest einen kreuzförmigen Bereich (3, 7) aufweist, in dem zwei seitliche Stege (4, 14, 8, 15) und zwei vertikale Stege (2, 5, 6, 9, 10) vorgesehen sind, wobei an einem vertikalen Steg (2, 6, 10) die aneinander liegenden stoffschlüssigen Abschnitte vorgesehen sind.

2. Ausziehführung nach Anspruch 1, **dadurch gekennzeichnet, dass** der mindestens eine Randabschnitt (6, 10) und der benachbarte Abschnitt (2) zumindest bereichsweise miteinander verklebt sind.

3. Ausziehführung nach Anspruch 1 oder 2, **dadurch gekennzeichnet, dass** der mindestens eine Randabschnitt (6, 10) und der benachbarte Abschnitt (2) zumindest bereichsweise verschweißt sind.

4. Ausziehführung nach einem der Ansprüche 1 bis 3, **dadurch gekennzeichnet, dass** der mindestens eine Randabschnitt (6, 10) und der benachbarte Abschnitt (2) zumindest bereichsweise durch Umformen aneinander festgelegt sind.

5. Ausziehführung nach einem der Ansprüche 1 bis 4, **dadurch gekennzeichnet, dass** das Profil an gegenüberliegenden Seiten Endabschnitte mit ein oder mehreren Laufbahnen (25) für Wälzkörper aufweist und zwischen den Endabschnitten ein Mittelabschnitt (2) angeordnet ist.

6. Ausziehführung nach Anspruch 5, **dadurch gekennzeichnet, dass** der Mittelabschnitt (2) doppelwandig ausgebildet ist.

7. Ausziehführung nach Anspruch 5 oder 6, **dadurch gekennzeichnet, dass** die Randabschnitte (6, 10) mit ihren Stirnkanten (21, 22) im Bereich des Mittelabschnittes (2) angeordnet sind.

8. Ausziehführung nach einem der Ansprüche 1 bis 7, **dadurch gekennzeichnet, dass** die Stirnkanten (21, 22) der Randabschnitte (6, 10) zumindest bereichsweise aneinander festgelegt sind.

9. Ausziehführung nach Anspruch 1, **dadurch gekennzeichnet, dass** das leistenförmige Profil (1, 1', 1", 1"', 1"") als Mittelschiene ausgebildet ist.

## Claims

1. A pullout guide, in particular for furniture, having at least two rails movable relative to one another, which are mounted on one another via a plurality of roller bodies, whereby a strip-like profile (1, 1', 1 ", 1"', 1"") is provided being formed from a bent metal strip, which has a middle area, which is situated between lateral edge sections (6, 10), whereby bent-over sections (2, 4, 5, 6, 8, 9, 10, 14, 15) are being provided on the metal strip to form at least one runway (25) for roller bodies, and at least one edge section (6, 10) of the metal strip is fixed on an adjacent section (2) of the metal strip, whereby the at least one edge section (6, 10) and the adjacent section (2) are at least regionally materially bonded to one another, **characterized in that** the profile (1, 1', 1", 1"', 1"") in the bent-over sections has at least one cross-shaped area (3, 7) in cross-section, in which two lateral bars (4, 14, 8, 15) and two vertical bars (2, 5, 6, 9, 10) are provided, whereby the materially bonded sections lying on one another are being provided on one vertical bar (2, 6, 10).

2. The pullout guide according to Claim 1, **characterized in that** the at least one edge section (6, 10) and the adjacent section (2) are at least regionally glued to one another.

3. The pullout guide according to Claim 1 or 2, **characterized in that** the at least one edge section (6, 10) and the adjacent section (2) are at least regionally welded.

4. The pullout guide according to one of Claims 1 to 3, **characterized in that** the at least one edge section (6, 10) and the adjacent section (2) are at least regionally fixed on one another by reshaping.

5. The pullout guide according to one of Claims 1 to 4, **characterized in that** the profile has end sections having one or more runways (25) for roller bodies on opposite ends, and a middle section (2) is situated between the end sections.

6. The pullout guide according to Claim 5, **characterized in that** the middle section (2) is formed as double-walled.

7. The pullout guide according to Claim 5 or 6, **characterized in that** the edge sections (6, 10) are situated having their front borders (21, 22) in the area of the middle section (2).

8. The pullout guide according to one of Claims 1 to 7, **characterized in that** the front borders (21, 22) of the edge sections (6, 10) are at least regionally fixed on one another.

9. The pullout guide according to Claim 1, **characterized in that** the strip-like profile (1, 1', 1 ", 1"', 1"") is formed as a middle rail.

## Revendications

1. Guide télescopique en particulier pour des meubles comportant au moins deux rails déplaçables l'un par rapport à l'autre qui sont montés l'un sur l'autre par une série de corps de roulements, dans lequel il est prévu un profilé en forme de baguette (1, 1', 1", 1 "', 1"") qui est constitué par une bande métallique recourbée qui comporte une zone médiane située entre des tronçons de bord latéraux (6, 10), cette bande métallique, comportant des tronçons (2, 4, 5, 6, 8, 9, 10, 14, 15) repliés pour former au moins une voie de roulement (25) pour des corps de roulement, et au moins un tronçon de bord (6, 10) de la bande métallique étant fixé sur un tronçon voisin (2) de la bande métallique, le ou les tronçon(s) de bord (6, 10) et le tronçon voisin (2) étant reliés au moins par zone par une liaison par la matière,
**caractérisé en ce que**
dans les tronçons repliés, le profilé (1, 1', 1", 1"") comporte en section au moins une zone cruciforme (3, 7) dans laquelle sont prévues deux ailettes latérales (4, 14, 8, 15) et deux ailettes verticales (2, 5, 6, 9, 10), les tronçons reliés par une liaison par la matière étant situés sur une ailette verticale (2,6, 10).

2. Guide télescopique conforme à la revendication 1,
**caractérisé en ce que**
le ou les tronçon(s) de bord (6, 10) et le tronçon voisin (2) sont collés l'un à l'autre au moins par zone.

3. Guide télescopique conforme à la revendication 1 ou 2,
**caractérisé en ce que**
le ou les tronçon(s) de bord (6, 10) et le tronçon voisin (2) sont soudés au moins par zone.

4. Guide télescopique conforme à l'une des revendications 1 à 3, **caractérisé en ce que**
le ou les tronçon(s) de bord (6, 10) et le tronçon voisin (2) sont fixés l'un à l'autre au moins par zone par déformation.

5. Guide télescopique conforme à l'une des revendications 1 à 4, **caractérisé en ce que**
le profilé comporte au niveau des côtés en regard des tronçons d'extrémité comprenant une ou plusieurs voie(s) de circulation (25) pour des corps de roulement, et un tronçon médian (2) est situé entre les tronçons d'extrémité.

6. Guidage télescopique conforme à la revendication 5,
**caractérisé en ce que**
le tronçon médian (2) est réalisé à double paroi.

7. Guidage télescopique conforme à la revendication 5 ou 6, **caractérisé en ce que**
les tronçons de bord (6, 10) sont montés par leurs arêtes frontales (21, 22) dans la zone du tronçon médian (2).

8. Guidage télescopique conforme à l'une des revendications 1 à 7, **caractérisé en ce que**
les arêtes frontales (21, 22) des tronçons de bord (6, 10) sont fixées l'une à l'autre au moins par zone.

9. Guidage télescopique conforme à la revendication 1,
**caractérisé en ce que**
le profilé en forme de baguette (1, 1', 1", 1"', 1"") est réalisé sous la forme d'un rail médian.
